# EUROPÄISCHE PATENTANMELDUNG

(11) **EP 2 277 699 A2**
(43) Veröffentlichungstag der Anmeldung: **26.01.2011**
(21) Anmeldenummer: 09168380.5
(22) Anmeldetag: 21.08.2009
(51) Int. Cl.: B41C 1/14

(54) **Drucksiebe und Verfahren zur Herstellung von Drucksieben**

(30) Priorität: 13.07.2009 EP 09165277
(71) Anmelder: Kesper Druckwalzen GmbH, 47809 Krefeld (DE)
(72) Erfinder: Kesper, Peter, 47800 Krefeld (DE)
(74) Vertreter: Cohausz & Florack

(57) **Zusammenfassung**

Die Erfindung betrifft ein Verfahren zur Herstellung von Drucksieb aus einem Sieb (3) sowie ein Drucksieb, das ein Sieb und eine Schablonenschicht (2) aufweist. Die Aufgabe, ein Verfahren zur Herstellung von Drucksieben zur Verfügung zu stellen, mit dem eine höhere Gravurauflösung erzielt werden kann, wird dadurch gelöst, dass eine durchgefärbte Schablonenschicht (2) auf das Sieb (3) aufgebracht wird und dass die Schablonenschicht (2) mit Laserstrahlung (4) der Wellenlänge 900 nm bis 1400 nm strukturiert wird.

## Beschreibung

Die vorliegende Erfindung betrifft ein Verfahren zur Herstellung von Drucksieben aus einem Sieb sowie ein Drucksieb, das ein Sieb und eine Schablonenschicht aufweist.

Ein Verfahren zur Herstellung von Drucksieben, mit denen vorgegebene Motive im Rotationssiebdruckverfahren auf z.B. Plakate gedruckt werden können, ist z.B. aus der EP 0 291 137 A1 bekannt. Das bekannte Verfahren geht dabei von galvanisch abgeschiedenen, endlosen Nickelsieben aus, die sich als zylindrischer Mantel zwischen zwei Endringen erstrecken.

Auf die bekannten Nickelsiebe wird eine Schablonenschicht aufgebracht, mit der die Löcher des Siebes verschlossen werden. Im Anschluss wird die Schablonenschicht mit hochenergetischer Strahlung lokal an bestimmten Stellen entfernt, so dass die derart für Farbe durchlässig gemachten Löcher des Siebes ein gerastertes Abbild des zu druckenden Motivs bilden.

Üblicherweise wird bei dem bekannten Verfahren die hochenergetische Strahlung mit Kohlendioxidlasern (CO₂-Laser) erzeugt. Die dazu verwendeten CO₂-Laser zeichnen sich durch eine sehr hohe Dauerausgangsleistung von typischerweise 100 W bis 2 kW aus und emittieren Laserstrahlung der Wellenlänge 10,6 Mikrometer. Aufgrund der hohen Ausgangsleistung haben sich die CO₂-Laser zur Strukturierung der Schablonenschicht grundsätzlich bewährt.

Es werden allerdings immer höhere Ansprüche an die mit dem Siebdruck zu erzielenden Druckauflösungen gestellt. Dementsprechend werden auch höhere Anforderungen an die Präzision und Genauigkeit der Gravur der Schablonenschicht gestellt, die sich mit der Laserstrahlung von CO₂-Lasern nicht immer erfüllen lassen, da der Laserstrahl von CO₂-Lasern sich im Regelfall nur auf einen Fokuspunkt mit einem Durchmesser von mehr als 70 Mikrometern fokussieren lässt.

Ein weiteres Verfahren zur Herstellung von Drucksieben ist aus der EP 0 913 730 A1 bekannt. Dabei wird in einem ersten Schritt auf ein als Träger dienendes Nickelsieb eine dicke strahlungsempfindliche Schablonenschicht aufgebracht. Üblicherweise handelt es sich dabei um eine Schicht, die unter der Einwirkung von ultravioletter Strahlung vernetzt.

In einem darauf folgenden zweiten Schritt wird auf die Oberfläche der Schablonenschicht eine dünne, schwarz eingefärbte Abdeckschicht, die die lichtempfindliche Schablonenschicht vor einer unbeabsichtigten Belichtung schützt, aufgetragen.

Die typischerweise weniger als 5 Mikrometer dicke Abdeckschicht wird anschließend dem Druckmotiv entsprechend lokal mit einem Neodym-dotierten Yttrium-Aluminium-Granat-Laser (Nd:YAG-Laser) durch Abdampfen entfernt. Der Laserstrahl wird dazu im Wesentlichen senkrecht auf die Abdeckschicht des rotierenden Rotationsdrucksiebes gerichtet. Indem entweder der Laser selbst oder ein einen parallel zum Rotationsdrucksieb ausgerichteten Laserstrahl umlenkender Spiegel jeweils mit den dazugehörigen optischen Elementen parallel zur Längsachse des Rotationsdrucksiebes bewegt wird, wird das gesamte Druckmotiv auf die Schablonenschicht des Rotationsdrucksiebes übertragen.

Bei der auf den Strukturierungsschritt folgenden großflächigen Belichtung der Schablonenschicht des Rotationsdrucksiebes mit ultravioletter Strahlung kommt es nun an den Stellen, an denen die Abdeckschicht durch die Laserstrahleinwirkung entfernt worden ist, zum Vernetzen, d.h. Aushärten, der Druckschicht.

Schließlich werden in einem abschließenden Schritt die unbelichteten Stellen der Schablonenschicht und die sich darauf befindenden Reste der Abdeckschicht in einem Entwicklungsbad entfernt.

Im Gegensatz zum oben beschriebenen Herstellungsverfahren unter Verwendung von CO₂-Lasern wird mit dem Nd:YAG-Laser somit die der Schablonenschicht entsprechende Druckschicht der Druckwalzen nicht direkt strukturiert. Der Nd:YAG-Laser bzw. die von ihm ausgehende Laserstrahlung dient vielmehr ausschließlich zur Herstellung einer Maske für einen darauffolgenden Belichtungs- und Entwicklungsprozess.

Die Herstellung eines Rotationsdrucksiebes gemäß der aus der EP 0 913 730 A1 bekannten Vorgehensweise bedingt also eine Vielzahl von aufeinanderfolgenden Produktionsschritten, die das entsprechende Verfahren kostenintensiv machen.

Ausgehend von dem zuvor beschriebenen Stand der Technik lag der Lehre der vorliegenden Erfindung daher die Aufgabe zugrunde, ein Verfahren zur Herstellung von Drucksieben zur Verfügung zu stellen, mit dem eine höhere Gravurauflösung bei gleichzeitig verringerten Herstellungskosten erzielt werden kann. Ebenso sollte ein Drucksieb angegeben werden, mit der sich Gegenstände in höherer Auflösung bedrucken lassen.

In Bezug auf das Verfahren ist die zuvor hergeleitete und aufgezeigte Aufgabe dadurch gelöst worden, dass eine durchgefärbte Schablonenschicht auf das Sieb aufgetragen wird und dass die Schablonenschicht mit Laserstrahlung der Wellenlänge 900 nm bis 1400 nm strukturiert wird.

Mit Laserstrahlung dieser Wellenlänge lassen sich feinste Strukturen, insbesondere Details mit einer Auflösung von 10 Mikrometern, in die Schablonenschicht gravieren.

In einer Ausgestaltung des Verfahrens wird die Laserstrahlung von einem Faserlaser erzeugt. Bei einem Faserlaser wird die Laserstrahlung in einem Lichtwellenleiter erzeugt und direkt in Lichtleitkabel geleitet. Die Verwendung eines Faserlasers ermöglicht es, den Laser räumlich getrennt von der eigentlichen Herstellungsvorrichtung anzuordnen und nur das Ende des Lichtleitkabels und die benötigte Fokussieroptik einer relativ zum Drucksieb beweglichen Einrichtung zuzuordnen. Die Einrichtung zeichnet sich gegenüber solchen, bei denen der Laser direkt der Einrichtung zugeordnet ist, also durch eine geringere Masse und geringere Größe aus. Gegenüber Herstellungsvorrichtungen bei denen ein beweglicher Spiegel der Einrichtung zugeordnet ist, der einen sich parallel zum Sieb verlaufenden Laserstrahl umlenkt, ermöglicht der Faserlaser eine bessere Ausrichtung und Fokussierung des zur Strukturierung des Drucksiebes genutzten Laserstrahls.

Für Licht der Wellenlänge von 900 nm bis 1400 nm stehen eine Vielzahl von kostengünstigen optischen Elementen zur Verfügung, mit denen der Lichtstrahl präziser auf die Oberfläche der Kopierschicht fokussiert und somit die Abbildungsqualität noch weiter gesteigert werden kann.

Die Wellenlänge der zur Anwendung kommenden Laserstrahlung erlaubt es, akustoopitsche Modulatoren (AOM) als schaltende Bauelemente zu verwenden. Gegenüber herkömmlichen Blendenverschlüssen oder beweglichen Spiegeln zeichnen sich AOMs durch deutlich höhere Schaltgeschwindigkeiten aus. Dementsprechend kann die Relativbewegung zwischen Laserstrahl und Sieb während der Belichtung ohne wesentliche Qualitätseinbußen erhöht werden. Darüber hinaus lassen sich AOMs als Güteschalter (auch Q-Switch genannt) verwenden, mit denen Laserpulse hoher Intensität erzeugt werden können.

Als Laser für die Gravur der Kopierschicht stehen insbesondere Yttrium-Aluminium-Granat-Laser (YAG-Laser) zur Verfügung. Im Gegensatz zu Kohlendioxidlasern muss bei YAG-Lasern das verstärkende Medium nicht regelmäßig ausgetauscht werden, so dass sich YAG-Laser durch niedrigere Betriebskosten auszeichnen.

In der Praxis haben sich insbesondere Nd:YAG-Laser als besonders geeignet erwiesen. Sie stellen einerseits eine ausreichende Ausgangsleistung zur Strukturierung auch dicker Schablonenschichten zur Verfügung. Andererseits sind Nd:YAG-Laser in großer Zahl preisgünstig auf dem Markt verfügbar.

In einer vorteilhaften Ausgestaltung des erfindungsgemäßen Verfahrens wird auf das Sieb eine Schablonenschicht mit einer Schichtdicke zwischen 20 Mikrometern und 100 Mikrometern aufgebracht. Die Schablonenschicht, die beim Durchdrücken der zähflüssigen Druckfarbe durch das Drucksieb mechanisch beansprucht wird, kann der Abnutzung so besser standhalten und es kann über einen längeren Zeitraum eine gleichbleibend hohe Abbildungsqualität der hergestellten Drucksiebe gewährleistet werden.

Insbesondere dann, wenn auf das Sieb eine schwarz durchgefärbte Schablonenschicht aufgetragen wird, wird auch bei einer größeren Schichtdicke und Laserstrahlung der Wellenlänge 900 nm bis 1400 nm eine hochpräzise Strukturierung der Schablonenschicht ermöglicht, die es erlaubt, mit den so hergestellten Drucksieben Gegenstände mit einer höheren Auflösung zu bedrucken.

In Bezug auf das Drucksieb ist die der vorliegenden Erfindung zugrunde liegende Aufgabe dadurch gelöst worden, dass die Schablonenschicht durchgefärbt, insbesondere schwarz durchgefärbt, ist. Ein derart gestaltetes Drucksieb kann mit Laserstrahlung der Wellenlänge 900 nm bis 1400 nm auf besonders einfache Weise strukturiert werden.

In einer vorteilhaften Ausgestaltung des Drucksiebes beträgt die Schichtdicke der Schablonenschicht 20 Mikrometer bis 100 Mikrometer, so dass sie auch erhöhten mechanischen Anforderungen beim Drucken sicher standhalten kann.

Das Drucksieb kann insbesondere entsprechend dem erfindungsgemäßen Verfahren hergestellt sein. Im Hinblick auf die damit einhergehenden Vorteile wird auf die Ausführungen zum erfindungsgemäßen Verfahren verwiesen.

Es gibt nun eine Vielzahl von Möglichkeiten, das erfindungsgemäße Verfahren zur Herstellung von Drucksieben oder die erfindungsgemäßen Drucksiebe auszugestalten und weiterzubilden. Hierzu wird beispielsweise verwiesen einerseits auf die von den unabhängigen Patentansprüchen 1 und 6 abhängigen Patentansprüche, andererseits auf die Beschreibung eines Ausführungsbeispiels in Verbindung mit der Zeichnung. In der Zeichnung zeigt die einzige
- Fig. 1: eine Vorrichtung zur Veranschaulichung eines Ausführungsbeispiels des erfindungsgemäßen Verfahrens zur Herstellung von Siebdruckformen.

In dem dargestellten Ausführungsbeispiel wird das Rotationsdrucksieb 1 aus einem galvanisch abgeschiedenen Nickelsieb 3 hergestellt, das sich als zylindrischer Mantel zwischen zwei hier nicht gezeigten Endringen erstreckt.

Auf das Rotationssieb 1 wird in an sich bekannter Weise eine Schablonenschicht 2 mit einer Schichtdicke D zwischen 20 und 100 Mikrometern aufgebracht. Die Schablonenschicht 2 unterscheidet sich dabei von den bekannten Schablonenschichten 2 dadurch, dass sie durchgefärbt ist.

Das mit der Schablonenschicht 2 versehene Rotationsdrucksieb 1 wird anschließend mit infraroter Laserstrahlung 4 der Wellenlänge 1064 Nanometer und einer optischen Leistung von 300 W strukturiert. Dazu wird das Rotationsdrucksieb 1 in einer hier nicht gezeigten Vorrichtung, vergleichbar einer Drehbank, rotiert. Gleichzeitig ist eine in Längsrichtung L des Rotationsdrucksiebes 1 bewegbare Einrichtung 9 vorgesehen mit der die Laserstrahlung 4 auf das Rotationsdrucksieb 1 gerichtet wird. Bei der Strukturierung der Schablonenschicht 2 beschreibt der Punkt, an dem die Laserstrahlung 4 auf das Rotationsdrucksieb 1 trifft, eine schraubenartige Linie, so dass die gesamte Oberfläche des Rotationsdrucksiebes 1 graviert wird.

Die Laserstrahlung 4 selbst wird durch einen Neodym-dotierten Yttrium-Aluminium-Granat-Faserlaser erzeugt und mittels eines Lichtleiterkabels 10 zur beweglichen Einrichtung 9 geleitet, wo er mit optischen Elementen 6, 7, 8 fokussiert und auf die Schablonenschicht 2 des Rotationsdrucksiebes 1 gelenkt wird. Als optische Elementen 6 können sowohl diffraktive Elemente, z.B. Linsen, als auch reflektive Elemente, z.B. Hohlspiegel, verwendet werden.

Im Ergebnis erhält man somit nach der Strukturierung der Schablonenschicht 2 ein Rotationsdrucksieb 1 mit dem sich ohne wesentliche weitere Zwischenschritte Gegenstände mit einer gegenüber herkömmlichen Rotationsdrucksieben höheren Auflösung bedrucken lassen.

## Patentansprüche

1. Verfahren zur Herstellung von Drucksieben aus einem Sieb (3), **dadurchgekennzeichnet, dass** eine durchgefärbte Schablonenschicht (2) auf das Sieb (3) aufgebracht wird und **dass** die Schablonenschicht (2) mit Laserstrahlung (4) der Wellenlänge 900 nm bis 1400 nm strukturiert wird.

2. Verfahren nach Anspruch 1, **dadurch gekennzeichnet, dass** die Schablonenschicht (2) mit Laserstrahlung (4) der Wellenlänge 1064 nm strukturiert wird.

3. Verfahren nach einem der Ansprüche 1 oder 2, **dadurch gekennzeichnet, dass** die Laserstrahlung durch einen YAG-Laser (5) erzeugt wird.

4. Verfahren nach einem der Ansprüche 1 bis 3, **dadurch gekennzeichnet, dass** die Laserstrahlung durch einen Nd:YAG-Laser (5) erzeugt wird.

5. Verfahren nach einem der Ansprüche 1 bis 4, **dadurch gekennzeichnet, dass** die Laserstrahlung (4) durch einen Faserlaser erzeugt wird.

6. Verfahren nach einem der Ansprüche 1 bis 5, **dadurch gekennzeichnet, dass** eine Schablonenschicht (2) mit einer Schichtdicke (D) zwischen 20 µm und 100 µm aufgebracht wird.

7. Verfahren nach einem der Ansprüche 1 bis 6, **dadurch gekennzeichnet, dass** eine schwarz durchgefärbte Schablonenschicht (2) auf das Sieb (3) aufgetragen wird.

8. Verfahren nach einem der Ansprüche 1 bis 7, **dadurch gekennzeichnet, dass** ein Rotationssiebdrucksieb (3) verwendet wird.

9. Drucksieb, das ein Sieb (3) und eine Schablonenschicht (2) aufweist, **dadurch gekennzeichnet, dass** die Schablonenschicht (2) durchgefärbt ist.

10. Drucksieb nach Anspruch 9, **dadurch gekennzeichnet, dass** die Schablonenschicht (2) schwarz durchgefärbt ist.

11. Drucksieb nach einem der Ansprüche 9 oder 10, **dadurch gekennzeichnet, dass** die Schablonenschicht (2) eine Schichtdicke (D) von 20 µm bis 100 µm aufweist.

12. Drucksieb nach einem der Ansprüche 9 bis 11, **dadurch gekennzeichnet, dass** das Sieb (3) ein Rotationssiebdrucksieb ist.

13. Drucksieb nach einem der Ansprüche 9 bis 12, **dadurch gekennzeichnet, dass** das Drucksieb mit einem Verfahren gemäß einem der Ansprüche 1 bis 5 hergestellt ist.
